# EUROPÄISCHE PATENTSCHRIFT

(11) **EP 0 053 270 B1**
(45) Veröffentlichungstag und Bekanntmachung des Hinweises auf die Patenterteilung: **04.07.1984**
(21) Anmeldenummer: 81108648.7
(22) Anmeldetag: 21.10.1981
(51) Int. Cl.: E21D 23/12

(54) **Anordnung zur Steuerung eines schreitenden Ausbaus im Bergbau unter Tage**
Arrangement for the control of a self-advancing support in underground mining
Arrangement de commande pour un soutènement marchant dans le minage au fond

(30) Priorität: 02.12.1980 DE 3045452
(43) Veröffentlichungstag der Anmeldung: 09.06.1982
(73) Patentinhaber: SIEMENS AKTIENGESELLSCHAFT, 80333 München (DE)
(72) Erfinder: Geuns, Guy, Dipl.-Ing., D-8551 Hemhofen (DE); Rötzer, Georg, Dipl.-Ing., D-8520 Erlangen (DE)

## Beschreibung

Die Erfindung betrifft eine Anordnung zur Steuerung eines schreitenden Ausbaus im Bergbau unter Tage, umfassend je eine n Ausbaueinheiten zugeordnete, einzeln anwählbare und eine elektronische Auswerteschaltung enthaltende Steuereinheit und eine Steuerwarte, die mit einem von einem Rechner ausgegebene Steuerdaten seriell an die Steuereinheiten übertragenden System, mit einer den Ausbauzustand anzeigenden Einrichtung und mit einer Eingabeeinrichtung zur Anwahl des Rechnerprogramms ausgestattet ist.

Zur Anpassung an den Fortschritt des Abbaus mittels einer Gewinnungsmaschine sind die Ausbaueinheiten, z. B. Ausbaurahmen, mit Hydraulikzylindern ausgestattet, die folgende Funktionen zu erfüllen haben : Rauben des Ausbaus, Rükken des Ausbaus, Setzen des Ausbaus und Rücken des Förderers sowie gegebenenfalls Vorpfänden der Abstützkappen. Diese Funktionen können über beispielsweise elektromagnetisch betätigte Ventile von einer Strebsteuerwarte aus oder vor Ort ausgelöst werden. Ein Strebausbau umfaßt eine Reihe von Ausbaueinheiten, die einzeln oder gruppenweise zur Erzielung des Schreitvorgangs gesteuert werden können.

Eine Anordnung der eingangs genannten Art ist aus der DE-A-27 36 365 bekannt. Hier sind die Steuereinheiten aus elektronischen Bauelementen aufgebaut und mit dem Rechner in der Steuerwarte über ein Kabel mit einer Vielzahl von Adern verbunden, die jeweils einer Aufgabe, z. B. Datenübertragung, Energieversorgung, Zeittakt usw. zugeteilt sind. Dieser Aufbau der Steuereinheiten ist aufwendig und durch den Parallelanschluß an das allen Steuereinheiten gemeinsame Kabel ist es im Störungsfalle schwierig festzustellen, an welcher Steuereinheit oder in welchem Kabelabschnitt die Störung aufgetreten ist.

Der Erfindung liegt die Aufgabe zugrunde, die Steuerung für einen Strebausbau derart aufzubauen, daß die Steuerdaten mit möglichst geringem Aufwand störungsfrei übertragen und Betriebsstörungen ohne aufwendige Maßnahmen lokalisiert werden können.

Gemäß der Erfindung wird diese Aufgabe dadurch gelöst, daß ein in jeder Steuereinheit angeordneter, die Steuerdaten aufnehmender erster Empfänger an die Auswerteschaltung und an einen ersten Sender angeschlossen ist, der über eine Steuerleitung mit dem ersten Empfänger der unmittelbar folgenden Steuereinheit verbunden ist, und daß ein in jeder Steuereinheit vorgesehener zweiter, Rückmeldungen abgebenden Sender, der über eine weitere Leitung mit einem zweiten Empfänger der jeweils unmittelbar vorhergehenden Steuereinheit verbunden ist, über einen Schalter an die Auswerteschaltung oder an den zweiten Empfänger der Steuereinheit anschließbar ist.

Durch diesen Aufben ergeben sich kurze und einheitliche Teilleitungen zwischen den einzeinen Steuereinheiten. Da die Steuerdaten der Reihe nach von einer Steuereinheit zur anderen und in gleicher Weise die Rückmeldedaten in umgekehrter Richtung weitergereicht werden, lassen sich auf dem Übertragungsweg auftretende Störungen ohne weiteres lokalisieren.

Vorteilhafterweise besteht die Auswerteschaltung aus einem Kleinrechner und mindestens je einem an diesem angeschlossenen Wandler zur parallel-seriellen und seriellparallelen Übertragung der Steuer- bzw. Rückmeldedaten sowie aus einer Steuerlogik. Damit eine Übertragung von Steuerdaten von einer Steuereinheit zu den unmittelbar benachbarten Steuereinheiten möglich ist, wenn eine Störung in der Steuerwarte oder auf dem zur Steuerwarte führenden Übertragungsweg auftritt, enthält nach einem weiteren Erfindungsgedanken jede Steuereinheit einen dritten Sender und einen dritten Empfänger zur Einleitung eines von der Steuerwarte unabhängigen Datenverkehrs zwischen den Steuereinheiten zweier benachbarter Ausbaueinheiten. Zwei weitere, über einen zweiten Schalter an die Auswerteschaltung anschließbare Sender und zwei weitere, über einen dritten Schalter an die Auswerteschaltung anschließbare Empfänger, wobei die weiteren Sender über je eine weitere Leitung mit dem entsprechenden weiteren Empfänger der benachbarten Steuereinheit verbunden sind, bilden einen zweiten, von der Steuerwarte unabhängigen Übertragungsweg.

Anhand von in der Zeichnung dargestellten Ausführungsbeispielen wird die Erfindung im folgenden näher erläutert.

Wie Fig. 1 zeigt, sind zur Fernsteuerung eines Strebausbaus eine Steuerwarte 1 und je Ausbaueinheit eine Steuereinheit A1 bis An vorgesehen. In der Steuerwarte 1 ist ein Rechner 2 angeordnet, der an ein Eingabegerät 3, beispielsweise ein Tastenfeld, zur Anwahl eines der im Rechner gespeicherten Steuerprogramme angeschlossen ist. Die dem gewählten Programm entsprechenden Steuerdaten liefert der Rechner über einen Parallel-Seriell-Wandler4 an einen Sender 5. Ein Empfänger nimmt die von den Steuereinheiten ankommenden Rückmeldedaten auf und überträgt sie über einen Seriell-Parallel-Wandler7 auf den Rechner, der diese Daten auswertet und den Betriebszustand des Ausbaus kennzeichnende Signale an eine Anzeigevorrichtung 8 liefert.

Nach Fig. 1 enthält jede der Steuereinheiten A fünf Sender S1 bis S5, fünf Empfänger E1 bis E5 und eine Auswerteschaltung 9, die einen Kleinrechner (10) mit Seriell-Parallel-Wanlern 11, 12, Parallel-Seriell-Wandlern 13, 14, einer Steuerlogik 15 und einer Überwachungslogik 16 umfaßt. Über die Steuerlogik 15 werden Schalter 17, 18, 19 vom Rechner betätigt. Der Kleinrechner steuert ferner Magnetventile 20 an, die den die Schreitvorgänge bewirkenden hydraulischen Antrieben der Ausbaueinheit zugeordnet sind. Die Schreitvorgänge werden durch Sensoren überwacht, die entsprechende Signale an den Kleinrechner liefern. Die Sensoren und ein weiteres Tastenfeld zur Programmanwahl vor Ort sind durch den Block 21 angedeutet.

Die dem mittels des Tastenfeldes 3 gewählten Programm entsprechenden Steuerdaten, die sich aus einer die einzelnen Steuereinheiten kennzeichnenden Adresse, einem Organisationsteil, einem Informationsteil und einem Sicherungsteil zusammensetzen, übergibt der Rechner 2 in der Steuerwarte dem Parallel-Seriell-Wandler 4 zur Weiterleitung an den Sender 5. Dieser ist über eine Steuerleitung 22 mit dem ersten Empfänger E1 der Steuereinheit A1 verbunden. Der Empfänger E1 gibt die Steuerdaten über den Seriell-Parallel-Wandler 11 an den Kleinrechner 10 und gleichzeitig an den ersten Senden S1 der Steuereinheit A1 weiter. Der Sender S1 jeder der Steuereinheiten ist mit dem Empfänger E1 der jeweils folgenden Steuereinheit über eine weitere Steuerleitung 23 verbunden. Die vom Rechner 2 ausgegebenen Steuerdaten werden also von einer Steuereinheit zur nächstfolgenden weitergegeben. Dabei untersucht der Kleinrechner 10 jeder Steuereinheit die Steuerdaten auf ihren Inhalt. Der Kleinrechner 10 derjenigen-Steuereinheit, deren Adresse mit der in den Steuerdaten angegebenen Adresse übereinstimmt, betätigt über die Steuerlogik15 den Schalter 17 und sendet über den Sender S2 Rückmeldedaten an die Steuerwarte. Die nichtadressierten Steuereinheiten erhalten die von dem Sender S2 der angewählten Steuereinheit ausgegebenen Rückmeldedaten über ihren Empfänger E2 und geben die Daten ohne weitere Auswertung (Schalter 17 in der gezeichneten Ruhestellung) über ihren Sender S2 und eine Steuerleitung 24 an den Empfänger E2 der jeweils vorhergehenden Steuereinheit weiter. Der Sender S2 der Steuereinheit A1 ist über eine Steuerleitung 25 mit dem Empfänger der Steuerwarte verbunden, der die Rückmeldedaten über den Seriell-Parallel-Wandler 7 an den Rechner 2 übergibt. Die Rückmeldedaten werden also in der gleichen Weise wie die Steuerdaten von einer Steuereinheit zur anderen weitergegeben. Dadurch lassen sich auf dem Übertragungsweg auftretende Fehler ohne Schwierigkeiten lokalisieren und die Teilleitungen 23, 24 haben jeweils dieselbe Länge. Die Sender stellen schaltbare Spannungs- oder Stromquellen dar, während als Empfänger optoelektronische Koppelelemente eingesetzt sind. Die relativ kurzen Teilleitungen - der Abstand zwischen je zwei Steuereinheiten beträgt ca. 3 m - sind niederohmig abgeschlossen und bieten daher die Gewähr für eine störungsfreie Datenübertragung.

Wie bereits erwähnt, gibt der Kleinrechner 10 der adressierten Steuereinheit, z. B. A2, über den Parallel-Seriell-Wandler 13 und den umgeschalteten Schalter 17 Rückmeldedaten an den Sender S2 ab, der die Daten über den Empfänger E2, den Schalter 17 und den Sender S2 der vorhergehenden Steuereinheit, z. B. Ai, an den Empfänger 6 in der Steuerwarte weiterleitet. Der Rechner 2 in der Steuerwarte überprüft die Rückmeldedaten und gibt im Fehlerfall die ursprünglichen Steuerdaten erneut aus. Bleiben die Rückmeldedaten aus, erkennt der Rechner auf Fehler.

Da die Steuereinheiten A1 bis An der Reihe nach zyklisch aufgerufen werden, nimmt die Anzahl der in den Übertragungsweg einbezogenen Einzelsteuerungen und der Verbindungsleitungen in definierter Weise zu. Dadurch ist es möglich, im Falle einer Störung die Fehlersuche zu vereinfachen. Eine weitere Möglichkeit zur Lokalisierung von Fehlern ist durch eine Prüfeinrichtung 29 gegeben, die in jeder Steuereinheit die Ausgänge der Empfänger E1 und E2 überwacht und zur Fehleranzeige beispielsweise Leuchtdioden enthält.

Die Empfänger E1, E2 und die Sender S1, S2 jeder der Steuereinheiten sind in Fig. 1 dem Datenaustausch zwischen der Steuerwarte und den einzelnen Steuereinheiten vorbehalten. Damit die Ausbaueinheiten unabhängig vom zyklischen Aufruf durch die Steuerwarte mit den Steuereinheiten, der jeweils benachbarten Ausbauten Datenaustausch führen können, ist jede Steuereinheit mit weiteren Sendern S3 bis S5 und weiteren Empfängern E3 bis E5 sowie einem eigenen Tastenfeld ausgestattet. Empfangen die Steuereinheiten über eine längere Zeitspanne keine Steuerdaten von der Steuerwarte, so schalten sie selbsttätig auf Betrieb ohne Steuerwarte um. Zum Betrieb der Steuereinheiten von Ort wi beispielsweise über das Tastenfeld ein im Kleinrechner gespeichertes Programm abgerufen. Der Kleinrechner der gewählten Steuereinheit, z. B. A2, liefert dann über den zugehörigen Sender S3 und die Verbindungsleitung 26 eine Empfangsaufforderung an den Empfänger E3 der in der Reihenfolge vorhergehenden Steuereinheit, z. B. A1, der seinersiets den Kleinrechner der Steuereinheit A1 auf Empfangsbereitschaft zum Nachbarausbau (im Beispiel A2) schaltet. Der Kleinrechner der gewählten Steuereinheit, z. B. A2, liefert nun über den Parallel-Seriell-Wandler 14, den Schalter 19, den Sender S5 und die Leitung 27 Steuerdaten an den Empfänger E5 der vorhergehenden Steuereinheit, z. B. A1, deren Steuerlogik 15 aufgrund der Aufnahmebereitschaft des Kleinrechners den Schalter 18 umgeschaltet hat, so daß die empfangenen Steuerdaten über den Seriell-Parallel-Wandler 12 an den Kleinrechner der Steuereinheit A1 gelangen. Der Kleinrechner 10 der Steuereinheit A1 liefert über den Parallel-Seriell-Wandler 14, den ebenfalls von der Steuerlogik umgeschalteten Schalter 19, den Sender S4 und die Leitung 28 Meldedaten an den Empfänger E4 der Steuereinheit A2 zurück. Über den nicht umgeschalteten Schalter 18 und den Seriell-Parrallel-Wandler 12 der Steuereinheit A2 erreichen die Rückmeldedaten den Kleinrechner 10. Jede Steuereinheit räumt dem Empfang von Steuerdaten der unmittelbar vorhergehenden Steuereinheit Vorrang ein. Es ist jedoch auch möglich, mit dem Tastenfeld ein Programm anzuwählen, das über den Parallel-Seriell-Wandler 14, den von der Steuerlogik umgeschalteten Schalter 19, den Sender S4 und den Empfänger E4 einen Übertragungsweg von einer Steuereinheit zu der in der Reigenfolge folgenden Steuereinheit bereitstellt. Auf diese Weise kann jede Steuereinheit Daten mit dem oder den linken oder rechten Nachbarn austauschen, ohne daß das Datenübertragungssystem der Steuerwarte in Anspruch genommen wird. Der Steuerlogik 15 jeder Steuereinheit ist eine Überwachungslogik 16 angegliedert, die bei Ausfall des Kleinrechners Sicherheitsfunktionen übernimmt und ein Weiterreichen der von der Steuerwarte oder vom rechten Nachbarn ausgegebenen Steuerdaten auf dem Übertragungsweg 23, 24 sicherstellt.

Die Steueranordnung nach Fig. 2 unterscheidet sich von der in Fig. 1 dargestellten im wesentlichen dadurch, daß der « Betrieb mit Steuerwarte oder der « Betrieb ohne Steuerwarte von der Steuerwarte aus vorgewählt wird und daß sowohl für den zyklischen Aufruf der Steuereinheiten A1 bis An durch die Steuerwarte als auch für den Datenaustausch der Steuereinheiten mit den jeweils benachbarten Steuereinheiten bei Ausfall der Steuerwarte nur die Leitungen 23 und 24 verwendet werden. Zu diesem Zweck enthält die Steuerwarte einen weiteren Sender 36, der über eine Steuerleitung 30 mit einem Empfänger E6 in der unmittelbar an die Steuerwarte angeschlossenen Steuereinheit A1 verbunden ist und über diesem dem Kleinrechner 10 der Steuereinheit A1 die gewählte Betriebsart übermittelt. Die gewählte Betriebsart wird von dem Empfänger E6 gleichzeitig über die Steuerleitung 37 und den Sender S6 auf den Empfänger E6 der folgenden Steuereinheit usw. übertragen. Der Kleinrechner 10 der Steuereinheiten A2 bis An kann nun, wie beim Ausführungsbeispiel nach Fig. 1 beschrieben, eine Empfangsaufforderung an den Empfänger E3 der jeweils vorhergehenden Steuereinheit abgeben. Ein weiterer Unterschied besteht darin, daß in jeder Steuereinheit der Empfänger E1 über in Reihe liegende Schalter 31 und 32 mit dem Sender S1 und über einen Schalter 35 mit dem Seriell-Parallel-Wandler 11 und in analoger Weise der Empfänger E2 mit dem Sender S2 über in Reihe liegende Schalter 33, 34 und über den gegebenenfalls von der Steuerlogik 15 umgeschalteten Schalter 35 mit dem Wandler 11 verbunden ist. In der in der Zeichnung wiedergegebenen Ruhestellung der Schalter 31 bis 35 übergibt der Empfänger E1 die einlaufenden Steuerdaten an den Sender S1 der Steuereinheit und gleichzeitig über den Seriell-Parallel-Wandler 11 an den Kleinrechner 10 der Steuereinheit. Der Sender S1 der Steuereinheit leitet die Steuerdaten an den Empfänger E1 der Steuereinheit A2 weiter und so fort, bis schließlich die Steuerdaten die Steuereinheit An erreichen.

In jeder der Steuereinheiten werden die Steuerdaten decodiert. Die Steuereinheit, deren Adresse mit der in den Steuerdaten enthaltenen Adresse übereinstimm, sendet Rückmeldedaten an die Steuerwarte. Dabei reichen die nichtadressierten Steuereinheiten die von der jeweils in der Reinhenfolge folgenden Steuereinheit über den Empfänger E2 empfangenen Signale und ihren Sender S2 ohne weitere Auswertung an die in der Reihenfolge vorhergehende Steuereinheit weiter. Hierzu schaltet der Kleinrechner der adressierten Steuereinheit über die Steuerlogik 15 die Schalter 33 und 34 derart, daß die zu sendenden Daten über den Parallel-Seriell-Wandler den Sender S2 ansteuern. Der Sender S2 überträgt die vom Rechner aufbereiteten Daten an den Empfänger E2 der jeweils vorhergehenden nichtadressierten Steuereinheit, die die Daten unbesehen über ihren Sender S2 an die vor ihr liegende Steuereinheit weiterleitet, bis schließlich der Empfänger 6 in der Steuerwarte die Daten annimmt. Wird über den Sender 36 « Betrieb ohne Steuerwarte vorgegeben, so werden alle Steuereinheiten auf diese Betriebsart umgeschaltet. Wenn die Steuerleitung 30 unterbrochen ist, erkennen die Steuereinheiten selbsttätig auf die Betriebsart « Betrieb ohne Steuerwarte ». In diesem Fall ist der Übertragungsweg von und zur Steuerwarte unterbunden, jede Steuereinheit kann Datenaustausch mit ihren Nachbarn über die Verbindungsleitungen 23, 24 zu den benachbarten Steuereinheiten aufnehmen.

Nach Umschaltung auf « Betrieb ohne Steuerwarte » betätigt zunächst der Kleinrechner in jeder Steuereinheit über die Steuerlogik die Schalter 31 und 33 derart, daß die Sender S1 und S2 abgeschaltet sind und nur mehr ein Ruhesignal abgeben. Die Schalter 32, 34 und 35 behalten ihre dargestellte Ruhestellung bei. Damit ist der Kleinrechner bereit, Steuerdaten von der jeweils vorhergehenden Steuereinheit zu empfangen. Treffen Steuerdaten von der vorhergehenden Steuereinheit ein, kann der Rechner der empfangenden Steuereinheit den Sender S2 über die von der Steuerlogik zu betätigenden Schalter 33 und 34 an den Parallel-Seriell-Wandler 13 schalten und Rückmeldedaten abgeben.

Wird von dem Sender S3 eine Empfangsaufforderung an die vorhergehende Steuereinheit abgegeben, so koppelt der Kleinrechner dieser Steuereinheit den Empfänger E2 über den Schalter 35 an den Seriell-Parallel-Wandler 11 an und ist damit empfangsbereit. Zur Abgabe von Rückmeldedaten wird der Sender S1 über die Schalter 31 und 32 an den Parallel-Seriell-Wandler 13 angeschlossen.

Für das Senden der Steuerdaten von einer Steuereinheit auf die nächstfolgende ist eine Empfangsaufforderung nicht erforderlich. Der die Steuerdaten empfangende Kleinrechner der folgenden Steuerinheit stellt über die Steuerlogik und die Schalter 33 und 34 die Verbindung zwischen dem Sender S2 und dem Parallel-Seriell-Wandler 13 her.

## Patentansprüche

1. Anordnung zur Steuerung eines schreitenden Ausbaus im Bergbau unter Tage, umfassend je eine n Ausbaueinheiten zugeordnete, einzeln anwählbare und eine elektronische Auswerteschaltung (9) enthaltende Steuereinheit (A) und eine Steuerwarte (1), die mit einem von einem Rechner (2) ausgegebene Steuerdaten seriell an die Steuereinheiten (a1 bis An) übertragenden System, mit einer den Ausbauzustand anzeigenden Einrichtung (8) und mit einer Eingabeeinrichtung (3) zur Anwahl des Rechnerprogramms ausgestattet ist, dadurch gekennzeichnet, daß ein in jeder der Steuereinheiten (A1 bis An) angeordneter, die Steuerdaten aufnehmender erster Empfänger (E1) an die Auswerteschaltung (9) und an einen ersten Sender (S1) angeschlossen ist, der über eine Steuerleitung (23) mit dem ersten Empfänger (A1) der unmittelbar folgenden Steuereinheit verbunden ist, und daß ein in jeder der Steuereinheiten (z. B. A2) vorgesehener zweiter, Rückmeldedaten abgebender Sender (S2), der über eine weitere Steuerleitung (24) mit einem zweiten Empfänger (E2) der jeweils unmittelbar vorhergehenden Steuereinheit (z. B. A1) verbunden ist, über einen Schalter (17) an die Auswerteschaltung (9) oder an den zweiten Empfänger (E2) der Steuereinheit (A2) anschließbar ist.

2. Anordnung nach Anspruch 1, dadurch gekennzeichnet, daß die Auswerteschaltung (9) aus einem Kleinrechner (10) und mindestens je einem an diesem angeschlossenen Wandler (11, 12 ; 13, 14) zur seriell-parallelen oder parallel-seriellen Übertragung der Steuer- bzw. Rückmeldedaten sowie einer Steuerlogik (15) besteht.

3. Anordnung nach Anspruch 2, dadurch gekennzeichnet, daß jede der Steuereinheiten (A1 bis An) einen dritten Sender (S3) und einen dritten Empfänger (E3) zur Einleitung eines von der Steuerwarte (1) unabhängigen Datenverkehrs zwischen den Steuereinheiten (z. B. A1, A2) zweier benachbarter Ausbaueinheiten enthält.

4. Anordnung nach Anspruch 3, dadurch gekennzeichnet, daß zwei weitere, über einen zweiten Schalter (19) an die Auswerteschaltung (9) anschließbare Sender (S4, S5) und zwei weitere über einen dritten Schalter (18) an die Auswerteschaltung (9) anschließbare Empfänger (E4, E5) vorgesehen und die weiteren Sender (S3 bis S5) über je eine weitere Leitung (26, 28 bzw. 27) mit dem entsprechenden weiteren Empfänger (E3 bis E5) der benachbarten Steuereinheit verbunden sind.

5. Anordnung nach Anspruch 2, dadurch gekennzeichnet, daß jede der Steuereinheiten (A1 bis An) zwei weitere Sender (S3, S6) und Empfänger (E3, E6) enthält, von denen der dritte an den Kleinrechner (10) angeschlossene Sender (S3) über eine zweite Leitung (26) mit dem dritten Empfänger (E3) der jeweils vorhergehenden Steuereinheit und von denen der vierte Empfänger (E6), dessen Ausgang an den Kleinrechner und den vierten Sender (S6) derselben Steuereinheit angeschlossen ist, über eine dritte Leitung (37) mit dem vierten Sender (S6) der jeweils vorhergehenden Steuereinheit bzw. mit einem im Übertragungssystem in der Steuerwarte (1) zusätzlich vorgesehenen Sender (36) verbunden ist.

6. Anordnung nach Anspruch 5, dadurch gekennzeichnet, daß mittels der Steuerlogik (15) der erste und der zweite Empfänger (E1 und E2) der Steuereinheiten (A1 bis An) über einen Schalter (35) an den Seriell-Parallel-Wandler (11) und der erste und der zweite Sender (S1 und S2) über je einen zweiten Schalter (32 bzw. 34) an den zugehörigen Empfänger (E1 bzw. E2) oder an den Parallel-Seriell-Wandler (13) anschließbar sind.

7. Anordnung nach Anspruch 6, dadurch gekennzeichnet, daß zwischen den Sendern (S1, S2) und den zweiten Schaltern (32 bzw. 34) je ein dritter, von der Steuerlogik (15) betätigter Schalter (31 bzw. 33) angeordnet ist.

8. Anordnung nach Anspruch 1, dadurch gekennzeichnet, daß an die Ausgänge der ersten und zweiten Empfänger (E1, E2) der Steuereinheiten (A1 bis An) jeweils eine ein vorzugsweise optisches Signal auslösende Prüfeinrichtung (29) geschaltet ist.

9. Anordnung nach einem der Ansprüche 1 bis 5, dadurch gekennzeichnet, daß die Empfänger (6, E) optoelektronische Koppelelemente sind.

10. Anordnung nach einem der Ansprüche 1 bis 5, dadurch gekennzeichnet, daß die Sender (5, 36, S) schaltbare Spannungs- oder Stromquellen sind.

## Claims

1. Arrangement for controlling a self-advancing mine roof support assembly in underground mining, comprising respectively a control unit (A) associated with n roof support units that can be individually selected, and containing an electronic evaluating circuit (9), and a control room (1) which is provided with a system transmitting serially to the control units (A1 to An) control data put out by a computer (2), and with a device (8) indicating the state of the roof support assembly and with an input device (3) for selecting the computer program, characterised in that a first receiver (E1) disposed in each of the control units (A1 to An) and receiving the control data is connected to the evaluating circuit (9) and to a first transmitter (S1) which is connected via a control line (23) to the first receiver (E1) of the control unit directly following, and a second transmitter (S2) provided in each of the control units (e. g. A2) and giving off answerback data, which transmitter is connected via a further control line (24) to a second receiver (E2) of the control unit (e. g. A1) directly preceding, is able to be attached via a switch (17) to the evaluating circuit (9) or to the second receiver (E2) of the control unit (A2).

2. Arrangement according to claim 1, characterized in that the evaluating circuit (9) comprises a mini computer (10) and at least one converter (11, 12; 13, 14) attached to this for the serial-parallel or parallel-serial transmission of the control- or answerback data, as well as a control logic (15).

3. Arrangement according to claim 2, characterised in that each of the control units (al to An) contains a third transmitter (S3) and a third receiver (E3) for initiating data communication, independent of the control room (1), between the control units (e. g. A1, A2) of two adjacent roof support units.

4. Arrangement according to claim 3, characterised in that two further transmitters (S4, S5) that can be connected via a second switch (19) to the evaluating circuit (9) and two further receivers (E4, E5) that can be connected via a third switch (18) to the evaluating circuit (9) and the further transmitters (S3 to S5) are connected respectively via a further circuit (26, 28 or 27) to the corresponding further receiver (E3 to E5) of the adjacent control unit.

5. Arrangement according to claim 2, characterised in that each of the control units (A1 to An) contains two further transmitters (S3, S6) and receivers (E3, E6), of which the third transmitter (S3) connected to the mini computer (10) is connected via a second circuit (26) to the third receiver (E3) of the respectively preceding control unit and of which the fourth receiver (E6), whose output is connected to the mini computer and the fourth transmitter (S6) of the same control unit, is connected via a third circuit (37) to the fourth transmitter (S6) of the respectively preceding control unit or to a transmitter (36) additionally provided in the transmission system in the control room (1).

6. Arrangement according to claim 5, characterised in that by means of the control logic (15) the first and the second receivers (E1 and E2) of the control units (A1 to An) can be connected via a switch (35) to the serial-parallel converter (11), and the first and the second transmitters (S1 and S2) can be connected via a second switch (32 or 34) to the associated receiver (E1 or E2) or to the parallel-serial converter (13).

7. Arrangement according to claim 6, characterised in that between the transmitters (S1, S2) and the second switches (32 or 34) there is disposed respectively a third switch (31 or 33) actuated by the control logic (15).

8. Arrangement according to claim 1, characterised in that connected at the outputs of the first and second receivers (E1, E2) of the control units (A1 to An) there is respectively a test device (29) releasing a preferably optical signal.

9. Arrangement according to one of the claims 1 to 5, characterised in that the receivers (6, E) are opto-electronic coupling elements.

10. Arrangement according to one of the claims 1 to 5, characterised in that the transmitters (5, 36, S) are connectable voltage- or current sources.

## Revendications

1. Dispositif pour la commande d'un soutènement à progression automatique dans l'exploitation minière souterraine, comportant respectivement des unités de commande (A) associées à n unités de soutènement et pouvant être sélectionnées individuellement et contenant un circuit d'exploitation électronique (9), et un poste de commande (1) qui est équipé d'un système transmettant de façon séquentielle des données de commande délivrées par un calculateur (2) aux unités de commande (A1 à An) et est équipé d'un dispositif (8) affichant l'état de soutènement et d'un dispositif d'entrée (3) permettant de sélectionner le programme du calculateur, caractérisé par le fait qu'un premier émetteur (E1) disposé dans chacune des unités de commande (A1 à An) et recevant les données de commande, est raccordé au circuit d'exploitation (9) et à un premier émetteur (S1) qui est relié par l'intermédiaire d'une ligne de commande (23) à un premier récepteur (E1) de l'unité de commande directement suivante, et qu'un second émetteur (S2), prévu dans chacune des unités de commande (par exemple A2) et délivrant des informations de signalisation en retour et qui est relié par l'intermédiaire d'une autre ligne de commande (24) à un second récepteur (E2) de l'unité de commande immédiatement précédente (par exemple A1), peut être raccordé par l'intermédiaire d'un commutateur (17) au circuit d'exploitation (9) ou au second récepteur (E2) de l'unité de commande (A2).

2. Dispositif suivant la revendication 1, caractérisé par le fait que le circuit d'exploitation (9) est constitué par un petit calculateur (10) et par au moins un convertisseur (11,12; 13,14), qui lui est raccordé et qui est utilisé pour la transmission série-parallèle ou parallèle-série des données de commande ou des données de signalisation en retour, et par une logique de commande (15).

3. Dispositif suivant la revendication 2, caractérisé par le fait que chacune des unités de commande (A1 à An) contient un troisième émetteur (S3) et un troisième récepteur (E3) servant à déclencher un trafic de données, indépendant du poste de commande (1), entre les unités de commande (par exemple A1, A2) de deux unités de soutènement voisines.

4. Dispositif suivant la revendication 3, caractérisé par le fait qu'il est prévu deux autres émetteurs (S4, S5) pouvant être raccordés par l'intermédiaire d'un second commutateur (19) au circuit d'exploitation (9), et deux autres récepteurs (E4, E5) pouvant être raccordés par l'intermédiaire d'un troisième commutateur (19) au circuit d'exploitation (9), et que les autres émetteurs (S3 à S5) sont reliés par l'intermédiaire d'autres lignes respectives (26, 28 ou 27) à l'autre récepteur correspondant (E3 à E5) de l'unité de commande voisine.

5. Dispositif suivant la revendication 2, caractérisé par le fait que chacune des unités de commande (A1 à An) contient deux autres émetteurs (S3, S6) et deux autres récepteurs (E3, E6) parmi lesquels le troisième émetteur (S3) raccordé au petit calculateur (10) est relié par l'intermédiaire d'une seconde ligne (26) au troisième récepteur (E3) de l'unité de commande respectivement précédente et, le quatrième récepteur (S6), dont la sortie est raccordée au petit calculateur et au quatrième émetteur (S6) de la même unité de commande, est relié par l'intermédiaire d'une troisième ligne (37) au quatrième émetteur (S6) de l'unité de commande respectivement précédente ou à un émetteur (36) prévu en supplément dans le système de transmission situé dans le poste de commande (1).

6. Dispositif suivant la revendication 5, caractérisé par le fait que les premier et second récepteurs (E1 et E2) des unités de commande (A1 à An) peuvent être raccordés au moyen de la logique de commande (15) et par l'intermédiaire d'un commutateur (35) au convertisseur série-parallèle (11) et que les premier et second émetteurs (S1 et S2) peuvent être raccordés par l'intermédiaire d'un second commutateur respectif (32 ou 34) au récepteur associé (E1 ou E2) ou au convertisseur parallèle-série (13).

7. Dispositif suivant la revendication 6, caractérisé par le fait qu'entre les émetteurs (S1, S2) et les seconds commutateurs (32 ou 34) se trouve disposé un troisième commutateur respectif (31 ou 33) actionné par la logique de commande (15).

8. Dispositif suivant la revendication 1, caractérisé par le fait qu'un dispositif de contrôle respectif (29) déclenchant un signal de préférence optique est raccordé aux sorties des premier et second récepteurs (E1, E2) des unités de commande (A1 à An).

9. Dispositif suivant l'une des revendications 1 à 5, caractérisé par le fait que les récepteurs (6, E) sont des éléments de couplage optoélectroniques.

10. Dispositif suivant l'une des revendications 1 à 5, caractérisé par le fait que les émetteurs (5, 36, S) sont des sources de tension ou de courant commutables.
